# EUROPÄISCHE PATENTSCHRIFT

(11) **EP 2 379 241 B1**
(45) Veröffentlichungstag und Bekanntmachung des Hinweises auf die Patenterteilung: **12.02.2014**
(21) Anmeldenummer: 09799260.6
(22) Anmeldetag: 15.12.2009
(51) Int. Cl.: B21B 13/14, B21B 27/02

(54) **WALZGERÜST ZUM WALZEN EINES INSBESONDERE METALLISCHEN GUTS**
ROLL STAND FOR ROLLING A PRODUCT, IN PARTICULAR MADE OF METAL
CAGE DE LAMINOIR POUR LAMINER UN PRODUIT NOTAMMENT MÉTALLIQUE

(30) Priorität: 17.12.2008 DE 102008062402; 15.05.2009 DE 102009021414
(43) Veröffentlichungstag der Anmeldung: 26.10.2011
(73) Patentinhaber: SMS Siemag AG, 40237 Düsseldorf (DE)
(72) Erfinder: SEIDEL, Jürgen, 57223 Kreuztal (DE); JEPSEN, Olaf Norman, 57072 Siegen (DE)
(74) Vertreter: Klüppel, Walter
(86) Internationale Anmeldenummer: PCT/EP2009/008989
(87) Internationale Veröffentlichungsnummer: WO 2010/075961

(56) Entgegenhaltungen:
- EP-B1- 1 307 302
- WO-A1-01/19544
- WO-A1-2006/029770
- US-A- 6 119 500

## Beschreibung

Die Erfindung betrifft ein Walzgerüst zum Walzen eines insbesondere metallischen Guts, das ein Paar erster Walzen aufweist, die von einem Paar die ersten Walzen stützender zweiter Walzen kontaktiert werden, wobei die ersten Walzen sowie die zweiten Walzen mit einem bezüglich einer Mittenebene asymmetrisch ausgeführtem Radiusverlauf (CVC-Schliff) versehen sind, wobei der Radiusverlauf der ersten Walzen mit einem Polynom dritter oder fünfter Ordnung dargestellt wird.

Ein solches Walzgerüst ist aus der EP 1 307 302 B1 bekannt. Dort wird ein Polynomverlauf der genannten Art als Radiusverlauf vorgesehen, um die Axialkräfte der Walzenlager zu minimieren, wobei durch entsprechende Wahl des Radiusverlaufs in horizontaler Richtung wirkende Momente ohne Zusatzaufwand minimiert werden können. Von besonderer Bedeutung ist der Keilanteil der CVC-Arbeitswalzenkontur. Die Auslegung erfolgt so, dass die Keiligkeit des Arbeitswalzenschliffs bzw. der Arbeitswalzenkontur zur Vermeidung von Rotationsmomenten bzw. Axialkräften optimiert ist. Der lineare Anteil des Polynoms (a₁) wird hierfür als Optimierungsparameter verwendet. Dadurch kann ein Verschränken ("Crossen") der Walzen vermieden und die Axialkräfte in den Walzenlagern minimiert werden.

Die genannte Lösung gemäß der EP 1 307 302 B1 geht dabei von einer Profilierung der Arbeitswalzen aus, die mit zylindrischen Stützwalzen zusammenwirken. Hierauf stellt die Optimierung der Keiligkeit der Arbeitswalzen ab. Es bestehen Bestrebungen, den Stellbereich des CVC-Systems zu erweitern, um den Bandprofileinstellbereich weiter zu steigern. Dabei werden, um hohe Flächenpressungen zwischen Arbeits- und Stützwalzen zu vermeiden, zunehmend auch CVC-Stützwalzen eingesetzt. Allerdings hat es sich herausgestellt, dass zur Optimierung der Keiligkeit der CVC-Kontur der Stützwalzen nicht dieselbe Auslegung wie bei der Arbeitswalze eingesetzt werden kann, wenn optimale Bedingungen angestrebt werden.

Der Erfindung liegt daher die Aufgabe zugrunde, ein Walzgerüst der eingangs genannten Art so fortzubilden, dass die Keiligkeit einer eine erste Walze stützenden zweiten Walze (zumeist, aber nicht ausschließlich: die Keiligkeit einer Stützwalze, die mit einer Arbeitswalze zusammenwirkt) so ausgeführt wird, dass sich optimale Betriebsbedingungen einstellen.

Die Lösung dieser Aufgabe durch die Erfindung ist gemäß einer ersten Ausführungsform dadurch gekennzeichnet, dass bei einem Walzgerüst der eingangs genannten Art ein Radiusverlauf der ersten Walzen vorgesehen ist, der der Beziehung genügt: ${R}_{AW} \left(x\right) = {a}_{0} + {a}_{1} ⋅ x + {a}_{2} ⋅ {x}^{2} + {a}_{3} ⋅ {x}^{3}$ mit:
- R_{AW} (x):: Radiusverlauf der ersten Walze
- x:: Koordinate in Ballen-Längsrichtung mit dem Ursprung (x = 0) in Ballenmitte
- a₀:: aktueller Radius der ersten Walze
- a₁:: Optimierungsparameter (Keilfaktor)
- a₂ ,a₃:: Koeffizienten (Stellbereich des CVC-Systems)

Hierbei ist für den Radiusverlauf der zweiten Walzen die Funktion vorgesehen: ${R}_{SW} \left(x\right) = {s}_{0} + {s}_{1} ⋅ x + {s}_{2} ⋅ {x}^{2} + {s}_{3} ⋅ {x}^{3}$
mit:
- R_{SW}(x):: Radiusverlauf der zweiten Walze
- x:: Koordinate in Ballen-Längsrichtung mit dem Ursprung (x = 0) in Ballenmitte
- s₀:: aktueller Radius der zweiten Walze
- s₁:: Optimierungsparameter (Keilfaktor)
- s₂, s₃:: Koeffizienten (Stellbereich des CVC-Systems)
wobei folgende Beziehung zwischen den genannten Größen besteht: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right]$
mit:
- b_{contAW}:: Kontaktlänge der beiden ersten Walzen
- b_{contSW}:: Kontaktlänge zwischen erster und zweiter Walze oder Länge der zweiten Walze

f₁ =-1/20 bis -6/20

Zwischen den Koeffizienten des Radiusverlaufs der ersten Walzen gilt vorzugsweise: ${a}_{1} = {f}_{1} ⋅ {a}_{3} ⋅ {{b}^{2}}_{contAW}$
mit: f₁ = -1/20 bis -6/20

Eine alternative Lösung sieht bei einem Walzgerüst der eingangs genannten Art ein Radiusverlauf der ersten Walzen vor, der der Beziehung genügt: ${R}_{AW} \left(x\right) = {a}_{0} + {a}_{1} ⋅ x + {a}_{2} ⋅ {x}^{2} + {a}_{3} ⋅ {x}^{3} + {a}_{4} ⋅ {x}^{4} + {a}_{5} ⋅ {x}^{5}$
mit:
- R_{AW} (x):: Radiusverlauf der ersten Walze
- x:: Koordinate in Ballen-Längsrichtung
- a₀:: aktueller Radius der ersten Walze
- a₁:: Optimierungsparameter (Keilfaktor)
- a₂ bis a₅:: Koeffizienten (Stellbereich des CVC-Systems)

Hierbei ist für den Radiusverlauf der zweiten Walzen die Funktion vorgesehen: ${R}_{SW} \left(x\right) = {s}_{0} + {s}_{1} ⋅ x + {s}_{2} ⋅ {x}^{2} + {s}_{3} ⋅ {x}^{3} + {s}_{4} ⋅ {x}^{4} + {s}_{5} ⋅ {x}^{5}$
mit:
- R_{SW}(x):: Radiusverlauf der zweiten Walze
- x:: Koordinate in Ballen-Längsrichtung
- s₀:: aktueller Radius der zweiten Walze
- s₁:: Optimierungsparameter (Keilfaktor)
- s₂ bis s₅:: Koeffizienten (Stellbereich des CVC-Systems)
wobei folgende Beziehung zwischen den genannten Größen besteht: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right] + {f}_{2} ⋅ \left[{R}_{SW}/{R}_{AW}⋅\left({{b}^{4}}_{contAW}-{{b}^{4}}_{contSW}\right)⋅{a}_{5}+{{b}^{4}}_{contSW}⋅{s}_{5}\right]$
mit:
- b_{contAW}:: Kontaktlänge der beiden ersten Walzen
- b_{contSW}:: Kontaktlänge zwischen erster und zweiter Walze oder Länge der zweiten Walze

f₁ = -1/20 bis -6/20
f₂ = 0 bis -9/112

In diesem Falle gilt zwischen den Koeffizienten des Radiusverlaufs der ersten Walzen vorzugsweise: ${a}_{1} = {f}_{1} ⋅ {a}_{3} ⋅ {{b}^{2}}_{contAW} + {f}_{2} ⋅ {a}_{5} ⋅ {{b}^{4}}_{contAW}$
mit:
f₁ = -1/20 bis -6/20
f₂ = 0 bis -9/112

Die Koeffizienten a₄ und a₅ des Radiusverlaufs der ersten Walzen können dabei Null sein. In diesem Falle wird also der Verlauf des Radius der ersten Walzen als Polynom dritter Ordnung dargestellt, während der Verlauf des Radius der zweiten Walzen als Polynom fünfter Ordnung dargestellt ist.

Umgekehrt ist es auch möglich, dass die Koeffizienten s₄ und s₅ des Radiusverlaufs der zweiten Walzen Null sind. Dann wird der Verlauf des Radius der ersten Walzen als Polynom fünfter Ordnung dargestellt, während der Verlauf des Radius der zweiten Walzen als Polynom dritter Ordnung dargestellt ist.

Wie als solches vorbekannt, ist bevorzugt vorgesehen, dass der Radiusverlauf der ersten Walzen so ausgebildet ist, dass die Tangente, die einen Enddurchmesser und die konvexe Partie der Walze berühren, und die Tangente, die den anderen Enddurchmesser und die konkave Partie der Walze berühren, zueinander parallel und gegenüber den Walzenachsen um einen Keilwinkel geneigt verlaufen. Analoges gilt für den Radiusverlauf R_{SW} (x) der zweiten Walze.

Die ersten Walzen sind bevorzugt Arbeitswalzen und die zweiten Walzen sind bevorzugt Stützwalzen.

Es ist aber auch möglich, dass das Walzgerüst ein Sextogerüst ist und die ersten Walzen Zwischenwalzen sind und die zweiten Walzen Stützwalzen sind.

Generell gilt, dass der jeweilige Linearanteil (Keilanteil), die Kontaktlänge und der Durchmesser der entsprechenden Nachbarwalze berücksichtigt werden.

In der Zeichnung ist ein Ausführungsbeispiel der Erfindung dargestellt. Es zeigen:
- Fig. 1: schematisch ein Walzgerüst, in dem ein Walzgut von Zwei Arbeitswalzen gewalzt werden, die von zwei Stützwalzen abgestützt werden,
- Fig. 2: in perspektivischer Ansicht eine Arbeitswalze, die von einer Stützwalze gestützt wird und
- Fig. 3: die Arbeitswalzen samt Walzgut in Walzrichtung betrachtet.

In den Figuren sind die Verhältnisse dargestellt, die bereits aus der EP 1 307 302 B2 bekannt sind, auf die insoweit ausdrücklich Bezug genommen wird. In Fig. 1 ist ein Walzgut 1 in Form einer Metallbramme zu sehen, die von zwei ersten Walzen 2 in Form von Arbeitswalzen gewalzt wird. Die ersten Walzen 2 werden von zweiten Walzen 3, nämlich von Stützwalzen, abgestützt.

Die Arbeitswalzen 2 und auch die Stützwalzen 3 weisen einen sog. CVC-Schiff auf, d. h. bezüglich einer Mittenebene 4 ist das Profil nicht symmetrisch. Details hierzu sind in der genannten EP 1 307 302 B1 beschrieben. Demgemäß haben die Walzen 2, 3 über der Koordinate x in Ballen-Längsrichtung einen funktionalen Verlauf, der sich aus Polynomen n-ter Ordnung ergeben, wobei Polynome dritter oder fünfter Ordnung bevorzugt sind bzw. zumeist ausreichen.

Werden die Arbeitswalzen 2 relativ zueinander axial verschoben, kann der Walzspalt entsprechend beeinflusst werden. Die Last zwischen den Arbeitswalzen 2 und den Stützwalzen 3 ist über den Kontaktbereich b_{cont} (s. Fig. 2) ungleich verteilt und ändert sich mit der Verschiebeposition der Arbeitswalzen.

Die sich aus den Walzenformen ergebenen Lasten und die lokale positive oder negative Relativgeschwindigkeit führen - wie es in Fig. 2 illustriert ist - zu unterschiedlichen Umfangskräften Qᵢ über der Kontaktbreite b_{cont}. Die Verteilung der Walzenumfangskraft Qᵢ erzeugt ein Moment M um die Mitte des Walzgerüsts, was zum Schränken ("Crossen") der Walzen und damit zu Axialkräften in den Walzenlagern führen kann. Dies kann vermieden werden, indem den Walzen ein entsprechender Schliff verliehen wird. Vorliegend erfolgt dies mit einem Radiusverlauf, der als Polynom dritter oder fünfter Ordnung vorgegeben ist.

Aus der EP 1 307 302 B2 ist es bekannt, den sog. Keilfakor, d. h. der Koeffizient vor dem linearen Polynomanteil, zu optimieren, wofür entsprechende Beziehungen vorgeschlagen werden.

Wie in Fig. 3 gesehen werden kann, ist vorgesehen, dass der Radiusverlauf der Arbeitswalzen 2 so ausgebildet ist, dass die Tangente 5, die einen Enddurchmesser 6 und die konvexe Partie der Arbeitswalze 2 berühren, und die Tangente 7, die den anderen Enddurchmesser 8 und die konkave Partie der Walze 2 berühren, zueinander parallel und gegenüber den Walzenachsen um einen Keilwinkel α geneigt verlaufen. Analoges gilt für den Radusverlauf der Stützwalzen 3.

Demgemäß kann das vorliegende Konzept nochmals so zusammengefasst werden:

Die Regel für die Auslegung der Arbeitswalzenkontur und die Festlegung des Keilanteils (linearer Koeffizient der Polynomfunktion) ergeben sich gemäß oder sehr ähnlich der bereits vorbekannten EP 1 307 302 B1. Die Koeffizienten a₂, a₃, a₄ und a₅ (im Falle eines Polynoms fünfter Ordnung) ergeben sich aus dem gewünschten Stellbereich oder Effekt im Walzspalt. Als Kontaktbreite ist die Kontaktlänge zwischen Arbeits- und Stützwalze oder alternativ die Arbeitswalzenlänge für die Auslegung der CVC-Arbeitswalzen und namentlich für den Keilanteil (a₁) anzusetzen, wie in der EP 1 307 302 B1 beschrieben. Werden diese Regeln eingehalten, sind die Arbeitswalzenkonturen und insbesondere der a₁-Koeffizient (Keilanteil) optimal ausgelegt.

Für den Keilanteil s₁ der Stützwalzenkontur, die ebenfalls durch eine Polynomfunktion beschrieben werden kann, gelten ähnliche Beziehungen (die iterativ offline errechnet werden können). Die Werte für den Keilanteil s₁ variieren abhängig von der dazugehörigen Arbeitswalzenkontur und -länge. Die Stützwalzenform muss also an die Arbeitswalzenform angepasst werden. Die Koeffizienten s₂, s₃, s₄ und s₅ (im Falle einer Darstellung der Stützwalzenkontur durch ein Polynom fünfter Ordnung) ergeben sich aus dem gewünschten Stellbereich bzw. der Anpassung an die Arbeitswalzen-S-Form. Für den Linearanteil gilt hier die oben genannte Vorgehensweise für die Auslegung der Stützwalzenkontur.

Für den Sonderfall, dass - bei einer Darstellung des Radiusverlaufs als Polynom dritter Ordnung - die Stützwalze keine CVC-Kontur aufweist, ist der Koeffizient s₃ gleich Null.

Die oben genannten Beziehungen gelten auch für Konturen, die einer S-förmigen Kontur ähnlich sind, z. B. für eine sog. "SmartCrown"-Funktion (Sinusfunktion) oder für Konturen, die durch eine Punktfolge vorgegeben werden und mit einer der oben genannten Polynomfunktionen approximierbar sind.

Bei einem Sexto-Gerüst kann die Vorgehensweise in gleichere Weise durchgeführt werden. Hier wird analog die Arbeitswalze ausgelegt. Die Auslegung der Keiligkeit der Zwischenwalze erfolgt wie bei der Stützwalze. Nachdem die Zwischenwalze festliegt, führt man die Auslegung der Stützwalze des Sextos analog zur Auslegung der Stützwalze des Quartos durch. Allgemein ausgedrückt, werden dabei der jeweilige Linearanteil, die Kontaktlänge und der Durchmesser der entsprechenden Nachbarwalze- berücksichtigt.

Im Sonderfall kann z. B. die Arbeitswalzenkontur durch eine Polynomfunktion fünfter Ordnung und die Stützwalze oder Zwischenwalze durch eine Polynomfunktion dritter Ordnung oder umgekehrt ausgeführt sein. Hier gelten für die Arbeitswalzen die obigen Gesetzmäßigkeiten. Für die Stütz- und Zwischenwalzenkonturen werden die Keiligkeiten ebenfalls nach obiger Vorgehensweise optimiert.

Die obigen Ausführungen gelten einmal für die Approximation des Radiusprofils durch ein Polynom dritter Ordnung und einmal für ein Polynom fünfter Ordnung. Grundsätzlich ist es aber natürlich auch möglich, Polynome noch höherer Ordnung vorzusehen. Zumeist werden indes seiten Polynome höherer Ordnung als fünf angewendet.

### Bezugszeichenliste:

- 1: Walzgut
- 2: erste Walze (Arbeitswalze)
- 3: zweite Walze (Stützwalze)
- 4: Mittenebene
- 5: Tangente
- 6: Enddurchmesser
- 7: Tangente
- 8: Enddurchmesser

- α: Keilwinkel

## Patentansprüche

1. Walzgerüst zum Walzen eines insbesondere metallischen Guts (1), das ein Paar erster Walzen (2) aufweist, die von einem Paar die ersten Walzen stützender zweiter Walzen (3) kontaktiert werden, wobei die ersten Walzen (2) sowie die zweiten Walzen (3) mit einem bezüglich einer Mittenebene (4) asymmetrisch ausgeführtem Radiusverlauf, einem sogenannten CVC-Schliff, versehen sind, wobei der Radiusverlauf der ersten Walzen (2) der Beziehung genügt: ${R}_{AW} \left(x\right) = {a}_{0} + {a}_{1} ⋅ x + {a}_{2} ⋅ {x}^{2} + {a}_{3} ⋅ {x}^{3}$
mit:
R_{AW} (x): Radiusverlauf der ersten Walze
x: Koordinate in Ballen-Längsrichtung mit dem Ursprung x = 0 in Ballenmitte
a₀: aktueller Radius der ersten Walze
a₁: Optimierungsparameter, Keilfaktor
a₂ ,a₃: Koeffizienten, Stellbereich des CVC-Systems
**dadurch gekennzeichnet, dass**
der Radiusverlauf der zweiten Walzen (3) der Beziehung genügt: ${R}_{SW} \left(x\right) = {s}_{0} + {s}_{1} ⋅ x + {s}_{2} ⋅ {x}^{2} + {s}_{3} ⋅ {x}^{3}$
mit:
R_{SW}(x): Radiusverlauf der zweiten Walze
x: Koordinate in Ballen-Längsrichtung mit dem Ursprung x = 0 in Ballenmitte
s₀: aktueller Radius der zweiten Walze
s₁: Optimierungsparameter, Keilfaktor
s₂,s₃: Koeffizienten, Stellbereich des CVC-Systems
wobei folgende Beziehung zwischen den genannten Größen besteht: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right]$
mit:
b_{contAW}: Kontaktlänge der beiden ersten Walzen
b_{contSW}: Kontaktlänge zwischen erster und zweiter Walze oder Länge der zweiten Walze
f₁ = -1/20 bis -6/20

2. Walzgerüst nach Anspruch 1, **dadurch gekennzeichnet, dass** zwischen den Koeffizienten des Radiusverlaufs der ersten Walzen (2) gilt: ${a}_{1} = {f}_{1} ⋅ {a}_{3} ⋅ {{b}^{2}}_{contAW}$
mit: f₁ = -1/20 bis -6/20

3. Walzgerüst zum Walzen eines insbesondere metallischen Guts (1), das ein Paar erster Walzen (2) aufweist, die von einem Paar die ersten Walzen stützender zweiter Walzen (3) kontaktiert werden, wobei die ersten Walzen (2) sowie die zweiten Walzen (3) mit einem bezüglich einer Mittenebene (4) asymmetrisch ausgeführtem Radiusverlauf einem sogenannten CVC-Schliff, versehen sind, wobei der Radiusverlauf der ersten Walzen (2) der Beziehung genügt: ${R}_{AW} \left(x\right) = {a}_{0} + {a}_{1} ⋅ x + {a}_{2} ⋅ {x}^{2} + {a}_{3} ⋅ {x}^{3} + {a}_{4} ⋅ {x}^{4} + {a}_{5} ⋅ {x}^{5}$
mit:
R_{AW} (x): Radiusverlauf der ersten Walze
x: Koordinate in Ballen-Längsrichtung
a₀: aktueller Radius der ersten Walze
a₁: Optimierungsparameter, Keilfaktor
a₂ bis a₅: Koeffizienten, Stellbereich des CVC-Systems
**dadurch gekennzeichnet, dass**
der Radiusverlauf der zweiten Walzen (3) der Beziehung genügt: ${R}_{SW} \left(x\right) = {s}_{0} + {s}_{1} ⋅ x + {s}_{2} ⋅ {x}^{2} + {s}_{3} ⋅ {x}^{3} + {s}_{4} ⋅ {x}^{4} + {s}_{5} ⋅ {x}^{5}$
mit:
R_{SW}(x): Radiusverlauf der zweiten Walze
x: Koordinate in Ballen-Längsrichtung
s₀: aktueller Radius der zweiten Walze
s₁: Optimierungsparameter, Keilfaktor
s₂ bis s₅: Koeffizienten, Stellbereich des CVC-Systems
wobei folgende Beziehung zwischen den genannten Größen besteht: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right] + {f}_{2} ⋅ \left[{R}_{SW}/{R}_{AW}⋅\left({{b}^{4}}_{contAW}-{{b}^{4}}_{contSW}\right)⋅{a}_{5}+{{b}^{4}}_{contSW}⋅{s}_{5}\right]$
mit:
b_{contAW}: Kontaktlänge der beiden ersten Walzen
b_{contSW}: Kontaktlänge zwischen erster und zweiter Walze oder Länge der zweiten Walze
f₁ = -1/20 bis -6/20
f₂ = 0 bis -9/112

4. Walzgerüst nach Anspruch 3, **dadurch gekennzeichnet, dass** zwischen den Koeffizienten des Radiusverlaufs der ersten Walzen (2) gilt: ${a}_{1} = {f}_{1} ⋅ {a}_{3} ⋅ {{b}^{2}}_{contAW} + {f}_{2} ⋅ {a}_{5} ⋅ {{b}^{4}}_{contAW}$
mit:
f₁ = -1/20 bis -6/20
f₂ = 0 bis -9/112

5. Walzgerüst nach Anspruch 3 oder 4, **dadurch gekennzeichnet, dass** die Koeffizienten a₄ und a₅ des Radiusverlaufs der ersten Walzen (2) Null sind.

6. Walzgerüst nach Anspruch 3 oder 4, **dadurch gekennzeichnet, dass** die Koeffizienten s₄ und s₅ des Radiusverlaufs der zweiten Walzen (2) Null sind.

7. Walzgerüst nach einem der Ansprüche 1 bis 6, **dadurch gekennzeichnet, dass** der Radiusverlauf R_{AW}(x) der ersten Walzen (2) und/oder der Radiusverlauf R_{SW} (x) der zweiten Walzen (3) so ausgebildet ist, dass die Tangente (5), die einen Enddurchmesser (6) und die konvexe Partie der Walze (2) berühren, und die Tangente (7), die den anderen Enddurchmesser (8) und die konkave Partie der Walze (2) berühren, zueinander parallel und gegenüber den Walzenachsen um einen Keilwinkel α geneigt verlaufen.

8. Walzgerüst nach Anspruch 1 oder 3, **dadurch gekennzeichnet, dass** die ersten Walzen Arbeitswalzen (2) sind und die zweiten Walzen Stützwalzen (3) sind.

9. Walzgerüst nach Anspruch 1 oder 3, **dadurch gekennzeichnet, dass** das Walzgerüst ein Sextogerüst ist und die ersten Walzen Zwischenwalzen sind und die zweiten Walzen Stützwalzen sind.

10. Walzgerüst nach Anspruch 1 - 9 bestehend aus mehreren Walzen, **dadurch gekennzeichnet, dass** allgemein der jeweilige Linearanteil, die Kontaktlänge und der Durchmesser der entsprechenden Nachbarwalze bei der Bestimmung der Koeffizienten berücksichtigt ist.

## Claims

1. A roll stand for rolling a product (1), particularly a metal product, which comprises a pair of first rolls (2) in contact with a pair of second rolls (3) which support the first rolls, wherein the first rolls (2) and the second rolls (3) are provided with a radius course, a so-termed CVC grind, which is asymmetrical relative to a centre plane (4), wherein the radius course of the first rolls (2) satisfies the equation: ${R}_{AW} \left(x\right) = {a}_{0} + {a}_{1} ⋅ x + {a}_{2} ⋅ {x}^{2} + {a}_{3} ⋅ {x}^{3}$
wherein
R_{SW}(x): radius course of the second roll
x: co-ordinate in the longitudinal direction of the barrel with the origin x = 0 in the barrel centre
s₀: actual radius of the second roll
s₁: optimisation parameter, wedge factor
s₂, s₃: coefficients, adjustment range of the CVC system
R_{AW}(x): radius course of the first roll
x: co-ordinate in longitudinal direction of the barrel with the origin x = 0 in the barrel centre
a₀: actual radius of the first roll
a₁: optimisation parameter, wedge factor
a₂, a₃: coefficients, adjustment range of the CVC system
**characterised in that**
the radius course of the second roll (3) satisfies the equation: ${R}_{SW} \left(x\right) = {s}_{0} + {s}_{1} ⋅ x + {s}_{2} ⋅ {x}^{2} + {s}_{3} ⋅ {x}^{3}$
wherein
wherein the following relation exists between the said variables: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right]$
wherein
b²_{contAW}: contact length of the two first rolls
b²_{contSW}: contact length between the first and second rolls or length of the second roll
f₁ = -1/20 to -6/20.

2. Roll stand according to claim 1, **characterised in that** the following relation exists between the coefficients of the radius course of the first rolls (2): ${a}_{1} = {f}_{1} ⋅ {a}_{3} ⋅ {{b}^{2}}_{contAW}$
wherein
f₁ = -1/20 to -6/20.

3. Roll stand for rolling a product (1), particularly a metal product, which comprises a pair of first rolls (2) in contact with a pair of second rolls (3) which support the first rolls, wherein the first rolls (2) and the second rolls (3) are provided with a radius course, a so-termed CVC cut, which is asymmetrical relative to a centre plane (4), wherein the radius course of the first rolls (2) satisfies the equation: ${R}_{AW} \left(x\right) = {a}_{0} + {a}_{1} ⋅ x + {a}_{2} ⋅ {x}^{2} + {a}_{3} ⋅ {x}^{3} = {a}_{4} ⋅ {x}^{4} + {a}_{5} ⋅ {x}^{5}$
wherein
R_{AW}(x): radius course of the first roll
x: co-ordinate in the longitudinal direction of the barrel
a₀: actual radius of the first roll
a₁: optimisation parameter, wedge factor
a₂ to a₅: coefficients, adjustment range of the CVC system
**characterised in that**
the radius course of the second rolls (3) satisfies the equation: ${R}_{SW} \left(x\right) = {s}_{0} + {s}_{1} ⋅ x + {s}_{2} ⋅ {x}^{2} = {s}_{3} ⋅ {x}^{3} + {s}_{4} ⋅ {x}^{4} + {s}_{5} ⋅ {x}^{5}$
wherein
R_{SW}(x): radius course of the second roll
x: co-ordinate in the longitudinal direction of the barrel
s₀: actual radius of the second roll
s₁: optimisation parameter, wedge factor
s₂ to s₅: coefficients, adjustment range of the CVC system
wherein the following relation exists between the said variables: ${s}_{1} = {f}_{1} ⋅ \left[{R}_{SW}/{R}_{AW}⋅\left({{b}^{2}}_{contAW}-{{b}^{2}}_{contSW}\right)⋅{a}_{3}+{{b}^{2}}_{contSW}⋅{s}_{3}\right] + {f}_{2} ⋅ \left[{R}_{SW}/{R}_{AW}⋅\left({{b}^{4}}_{contAW}-{{b}^{4}}_{contSW}\right)⋅{a}_{5}+{{b}^{4}}_{contSW}⋅{s}_{5}\right]$
wherein
b_{contAW}: contract length of the two first rolls
b_{contSW}: contact length between first and second rolls or length of the second roll
f₁ = -1/20 to -6/20
f₂ = 0 to -9/112.

4. Roll stand according to claim 3, **characterised in that** the following relation exists between the coefficients of the radius course of the first rolls (2): ${a}_{1} = {f}_{1} ⋅ {a}_{3} ⋅ {{b}^{2}}_{contAW} + {f}_{2} ⋅ {a}_{5} ⋅ {{b}^{4}}_{contAW} :$
wherein
f₁ = -1/20 to -6/20
f₂ = 0 to -9/112.

5. Roll stand according to claim 3, **characterised in that** the coefficients a₄ and a₅ of the radius course of the second rolls (2) are zero.

6. Roll stand according to claim 3, **characterised in that** the coefficients s₄ and s₅ of the radius course of the second rolls (2) are zero.

7. Roll stand according to any one of claims 1 to 6, **characterised in that** the radius course R_{AW}(x) of the first rolls (2) and/or the radius course R_{SW}(x) of the second rolls (3) is so designed that the tangents (5) that touch one end diameter (6) and the convex part of the work roll (2) and the tangents (7) that touch the other end diameter (8) and the concave part of the work roll (2) are parallel to each other and are inclined relative to the roll axes by a wedge angle α.

8. Roll stand according to claim 1 or 3, **characterised in that** the first rolls are work rolls (2) and the second rolls are backing rolls (3).

9. Roll stand according to claim 1 or 3, **characterised in that** the roll stand is a six-high stand and the first rolls are intermediate rolls and the second rolls are backing rolls.

10. Roll stand according to claims 1 to 9, consisting of a plurality of rolls, **characterised in that** in general the respective linear component, the contact length and the diameter of the corresponding adjacent roll are taken into consideration in the determination of the coefficients.

## Revendications

1. Cage de laminoir pour le laminage d'un produit en particulier métallique (1), qui présente une paire de premiers cylindres (2) qui entrent en contact avec une paire de deuxièmes cylindres (3) supportant les premiers cylindres, les premiers cylindres (2), ainsi que les deuxièmes cylindres (3) étant munis d'une allure de rayon réalisée de manière asymétrique par rapport à un plan médian (4), ce que l'on appelle un poli CVC, l'allure du rayon des premiers cylindres (2) répondant à l'équation : ${R}_{AW} \left(x\right) = {a}_{0} + {a}_{1} * x + {a}_{2} * {x}^{2} + {a}_{3} * {x}^{3}$
dans laquelle :
R_{AW}(x) représente l'allure du rayon des premiers cylindres ;
x représente une coordonnée dans la direction longitudinale du corps de cylindre, la limite x=0 étant située au milieu du corps de cylindre ;
a₀ représente le rayon en vigueur des premiers cylindres ;
a₁ représente un paramètre d'optimisation, facteur de cunéiformité ;
a₂, a₃ représentent des coefficients, domaine de réglage du système CVC,
**caractérisée en ce que** l'allure du rayon des deuxièmes cylindres (3) répond à l'équation : ${R}_{SW} \left(x\right) = {s}_{0} + {s}_{1} * x + {s}_{2} * {x}^{2} + {s}_{3} * {x}^{3}$
dans laquelle :
Rsw(x) représente l'allure du rayon des deuxièmes cylindres ;
x représente une coordonnée dans la direction longitudinale du corps de cylindre, la limite x=0 étant située au milieu du corps de cylindre ;
s₀ représente le rayon en vigueur des premiers cylindres ;
s₁ représente un paramètre d'optimisation, facteur de cunéiformité ;
s₂, s₃ représentent des coefficients, domaine de réglage du système CVC,
les valeurs mentionnées répondant à l'équation suivante : ${s}_{1} = {f}_{1} * \left[{R}_{SW}/{R}_{AW}*\left({{b}^{2}}_{contAW}-{{b}^{2}}_{contSW}\right)*{a}_{3}+{{b}^{2}}_{contSW}*{s}_{3}\right]$
dans laquelle
b_{contAW} représente la longueur de contact des deux premiers cylindres ;
b_{contSW} représente la longueur de contact entre les premiers et les deuxièmes cylindres ou bien la longueur des deuxièmes cylindres ;
f₁ = de -1/20 à -6/20.

2. Cage de laminoir selon la revendication 1, **caractérisée en ce que** les coefficients de l'allure du rayon des premiers cylindres (2) répondent à l'équation : ${a}_{1} = {f}_{1} * {a}_{3} * {{b}^{2}}_{contAW}$
dans laquelle :
f₁ = de -1/20 à -6/20

3. Cage de laminoir pour le laminage d'un produit en particulier métallique (1), qui présente une paire de premiers cylindres (2) qui entrent en contact avec une paire de deuxièmes cylindres (3) supportant les premiers cylindres, les premiers cylindres (2), ainsi que les deuxièmes cylindres (3) étant munis d'une allure de rayon réalisée de manière asymétrique par rapport à un plan médian (4), ce que l'on appelle un poli CVC, l'allure du rayon des premiers cylindres (2) répondant à l'équation : ${R}_{AW} \left(x\right) = {a}_{0} + {a}_{1} * x + {a}_{2} * {x}^{2} + {a}_{3} * {x}^{3} + {a}_{4} * {x}^{4} + {a}_{5} * {x}^{5}$
dans laquelle :
R_{AW}(x) représente l'allure du rayon des premiers cylindres ;
x représente une coordonnée dans la direction longitudinale du corps de cylindre ;
a₀ représente le rayon en vigueur des premiers cylindres ;
a₁ représente un paramètre d'optimisation, facteur de cunéiformité ;
a₂ à a₅ représentent des coefficients, domaine de réglage du système CVC,
**caractérisée en ce que** l'allure du rayon des deuxièmes cylindres (3) répond à l'équation : ${R}_{SW} \left(x\right) = {s}_{0} + {s}_{1} * x + {s}_{2} * {x}^{2} + {s}_{3} * {x}^{3} + {s}_{4} * {x}^{4} + {s}_{5} * {x}^{5}$
dans laquelle :
Rsw(x) représente l'allure du rayon des deuxièmes cylindres ;
x représente une coordonnée dans la direction longitudinale du corps de cylindre ;
s₀ représente le rayon en vigueur des deuxièmes cylindres ;
s₁ représente un paramètre d'optimisation, facteur de cunéiformité ;
s₂ à s₅ représentent des coefficients, domaine de réglage du système CVC,
les valeurs mentionnées répondant à l'équation suivante : ${s}_{1} = {f}_{1} * \left[{R}_{SW}/{R}_{AW}*\left({{b}^{2}}_{contAW}-{{b}^{2}}_{contSW}\right)*{a}_{3}+{{b}^{2}}_{contSW}*{s}_{3}*\right] + {f}_{2} * \left[{R}_{SW}/{R}_{AW}*\left({{b}^{4}}_{contAW}-{{b}^{4}}_{contSW}\right)*{a}_{5}+{{b}^{4}}_{contSW}*{s}_{5}*\right]$
dans laquelle
b_{contAW} représente la longueur de contact des deux premiers cylindres ;
b_{contSW} représente la longueur de contact entre les premiers et les deuxièmes cylindres ou bien la longueur des deuxièmes cylindres ;
f₁ = de -1/20 à -6/20 ;
f₂ = de 0 à -9/112.

4. Cage de laminoir selon la revendication 3, **caractérisée en ce que** les coefficients de l'allure du rayon des premiers cylindres (2) répondent à l'équation : ${a}_{1} = {f}_{1} * {a}_{3} * {{b}^{2}}_{contAW} + {f}_{2} * {a}_{5} * {{b}^{4}}_{contAW}$
dans laquelle :
f₁ = de -1 /20 à -6/20 ;
f₂ = de 0 à -9/112.

5. Cage de laminoir selon la revendication 3 ou 4, **caractérisée en ce que** les coefficients a₄ et a₅ de l'allure du rayon des premiers cylindres (2) sont nuls.

6. Cage de laminoir selon la revendication 3 ou 4, **caractérisée en ce que** les coefficients s₄ et s₅ de l'allure du rayon des deuxièmes cylindres (2) sont nuls.

7. Cage de laminoir selon l'une quelconque des revendications 1 à 6, **caractérisée en ce que** l'allure du rayon R_{AW}(x) des premiers cylindres (2) et/ou l'allure du rayon R_{SW}(x) des deuxièmes cylindres (3) sont réalisées de telle sorte que la tangente (5) qui touche un diamètre terminal (6) et la partie convexe des cylindres (2) et les tangente (7) qui touche l'autre diamètre terminal (8) et la partie convexe des cylindres (2) s'étendent parallèlement l'une à l'autre et en inclinaison par rapport aux axes des cylindres en formant un angle d'attaque α.

8. Cage de laminoir selon la revendication 1 ou 3, **caractérisée en ce que** les premiers cylindres sont des cylindres de travail (2) et les deuxièmes cylindres sont des cylindres de support (3).

9. Cage de laminoir selon la revendication 1 ou 3, **caractérisée en ce que** la cage de laminoir est une cage de type sexto et les premiers cylindres sont des cylindres intermédiaires et les deuxièmes cylindres sont des cylindres de support.

10. Cage de laminoir selon l'une quelconque des revendications 1 à 9, constituée par plusieurs cylindres, **caractérisée en ce que**, d'une manière générale, la fraction linéaire respective, la longueur de contact et le diamètre des cylindres voisins correspondants sont pris en considération lors de la détermination des coefficients.
